# EUROPÄISCHE PATENTSCHRIFT

(11) **EP 0 016 453 B1**
(45) Veröffentlichungstag und Bekanntmachung des Hinweises auf die Patenterteilung: **04.07.1984**
(21) Anmeldenummer: 80101390.5
(22) Anmeldetag: 17.03.1980
(51) Int. Cl.: G07F 5/08

(54) **Münzzählwerk für einen Selbstverkäufer**
Coin-counting mechanism for a vending machine
Compteur de pièces de monnaie pour une machine de vente automatique

(30) Priorität: 24.03.1979 DE 2911634
(43) Veröffentlichungstag der Anmeldung: 01.10.1980
(73) Patentinhaber: Sielaff GmbH & Co. Automatenbau Herrieden, D-8801 Herrieden (DE)
(72) Erfinder: Kölbl, Richard, D-8801 Herrieden (DE); Mehlan, Bernd, D-8801 Herrieden (DE)
(74) Vertreter: Gaiser, Hartmut, Dipl.-Ing.

## Beschreibung

Die Erfindung betrifft ein Münzzählwerk mit den Markmalen im Oberbegriff des Anspruchs 1.

Ein derartiges Münzzählwerk ist in der DE-PS 852 313 beschrieben. Bei der DE-PS 852 313 wirkt der Auslösehebel insofern ungünstig auf den zugeordneten Rad-Getriebezug, als er bei Störungen ein unerwünschtes Auflaufen eines Kredits nicht ausschließt. Darüber hinaus ist nicht sichergestellt, daß der Energiespeicher bei jeder Betätigung des Selbstverkäufers gleich aufgezogen ist. Außerdem ist die der Preiseinstellung dienende Steuereinrichtung unübersichtlich.

In der DE-AS 12 82 348 ist ein Münzzählwerk für Selbstverkäufer beschrieben, bei dem zwei gegenläufig drehbare Zählsegmente vorgesehen sind. Dementsprechend lassen sich primär nur zwei Münzwerte erfassen. Nur wenn eine doppelwertige Münze über einen zweiten Auslösehebel das Zählsegment um einen weiteren Schritt fortschaltet, lassen sich drei unterschiedliche Münzwerte summieren. Eine solche Doppelschaltung ist ungünstig. Die Zählsegmente sind mittels einer Feder gegeneinander vorgespannt. Sie werden durch ein Rückstellglied in ihre Ausgangsstellung zurückgedreht. Von den Auslösehebeln betätigte Sperrklinken stellen ein nur schrittweises Fortschalten der Zählsegmente sicher.

Aufgabe der Erfindung ist es, ein Münzzählwerk mit den Merkmalen im Oberbegriff des Anspruchs 1 un schaffen mit dem eine exakte, störungsfreie Fortschaltung der Summenwelle zu einem einstellbaren Verkaufspreis erreicht wird, wobei möglich Störungsursachen beim Münzeinlauf, beim Energiespeicherablauf und bei der Kreditierung beseitigt sind.

Erfindungsgemäß ist die genannte Aufgabe bei einem Münzzählwerk nach dem Oberbegriff des Anspruches 1 durch dessen kennzeichnende Merkmale gelöst.

Bei der Erfindung wird der mechanische Energiespeicher bei jeder Betätigung der Ausgabeeinrichtung aufgezogen. Es steht also für jeden Verkaufsvorgang die gleiche Speicherladung zur Verfügung. Dies ist für ein gleichmäßiges Ablaufen der Getriebezüge günstig. Andererseits ist dadurch ein kompakter Aufbau des Energiespeichers möglich. Da der Energiespeicher bei jedem Verkaufsvorgang von selbst geladen wird, braucht er im Prinzip nur so stark ausgelegt zu werden, daß er eine für die Summierung des höchsten Verkaufspreises hinreichende Ladung enthält.

Außeredem ist erreicht, daß eine Münze jedes Münzwertes über den betreffenden Auslösehebel das zugeordnete Hemmrad mittels des jeweiligen Hemmankers zwangsweise nur um einen einzigen Schritt weiterschaltet. Die entsprechend den Münzwerten unterschiedliche Verstellung des Zählrades wird durch die genannte Übersetzung erreicht. Bei entsprechender Ubersetzung der Zahnräder der Getriebezüge lassen sich gleiche Hemmräder verwenden. Es kann die Übersetzung auch durch Hemmräder mit unterschiedlicher Zahnzahl erreicht werden. Die an der Summenwelle verstellbaren Nockenscheiben lassen sich auf die jeweiligen Verkaufspreise einstellen. Die Anzeigewalze zeigt den aufgelaufenen Kredit an.

In Ausgestaltung der Erfindung ist die Summenwelle bzw. das Zählrad zur Rückstellung von den Zahnrädern bei einer Betätigung der Ausgabeeinrichtung entkuppelt. In Weiterbildung ist zur einfachen Rückstellung der Summenwelle am Zählrad eine Herzkurve vorgesehen, an der ein Rückstellhebel anliegt.

Besonders einfach ist der Aufbau, wenn nur ein, den Getriebezügen gemeinsames Zahnrad an dem Zählrad angreift.

Es kann ein einziger machanischer Energiespeicher vorgesehen sein, der auf die Hemmräder bzw. Zahnräder sämtlicher Getriebezüge einwirkt. Es kann jedoch auch für jeden Getriebezug ein eigener Energiespeicher vorgesehen sein.

In vorteilhafter Ausgestaltung der Erfindung betätigt der Auslösehebel mit einem im Vergleich zu seiner Länge kurzen Helelarm den Hemmanker an einem freien Ende und am Hemmanker greift eine Feder an, die den Hemmanker und über sein freies Ende den Auslösehebel zurückstellt. Es ist damit eine sichere Halbschritt-Weiterschaltung des jeweiligen Hemmrads erreicht.

Das beschriebene Münzzählwerk kann nicht nur bei rein mechanischen Selbstverkäufern eingesetzt werden. Es lässt sich auch mit Vorteile bei solchen Selbstverkäufern verwenden, die mit elektromechanischen Ausgabeeinrichtungen arbeiten, da das beschriebene Münzzählwerk weniger aufwendig ist, als elektromechanische Münzzählwerke.

Ein Ausführungsbeispiel der Erfindung ergibt sich aus der folgenden Beschreibung. Die Zeichnung zeigt ein mechanisches Münzzählwerk schematisch.

Ein Münzzählwerk weist Auslösehebel 1 auf. Dabei ragt jeder Auslösehebel 1 mit einem langen Hebelarm 2 in einen Münzschacht 3. In der Figur ist einer der Auslösehebel 1 in seiner Ruhestellung dargestellt. Die übrigen Auslösehebel liegen hinter diesem. Beispielsweise sind drei Auslösehebel bzw. Münzschächte vorgesehen, wobei über den Münzschächten ein Münzprüfer angeordnet ist, der Münzen dreier Münzwerte, beispiels weise 1,- DM-, 2,- DM-und 5,- DM-Münzen, in den betreffenden Münzschacht leitet.

Die die Münzschächte 3 durchfallenden Münzen werden in an sich bekannter Weise entweder über eine Klappe 4 einer Kasse, oder über eine Klappe 5 einer Geldrückgabe zugeführt.

Die Auslösehebel 1 sind an einer Achse 6 schwenkbar gelagert. Sie weisen kurze Hebelarme 7 auf. Dabei liegt in der Bewegungsbahn jedes kurzen Hebelarms 7 ein freies Ende 8 eines Hemmankers 9, 10, 11. Die Hemmanker 9, 10, 11 sind an einer Achse 12 schwenkbar gelagert. Sie sind mittels Zugfedern 13 vorgespannt. An jedem Hemmanker 9, 10, 11 sind wie üblich zwei Ankerhaken 14 und 15 ausgebildet.

Dem Hemmanker 9 ist ein Hemmrad 16 zugeordnet. Dieses sitzt auf einer Welle 17. Auf der Welle 17 sitzt außerdem fest ein Triebrad 18 und eine Überholkupplung 19. Ein Zahnrad 20 ist drehbar auf der Welle 17 gelagert. Ein weiteres Zahnrad 21 ist mit dem Zahnrad 20 drehbar. Die Überholkupplung 19 ist zwischen dem Triebrad 18 bzw. dem Hemmrad 16 und dem Zahnrad 20 in der Weise wirksam, daß sie nur eine Relativdrehung einer Richtung überträgt. Die Überholkupplung kann hierfür mit axialen, sägezahnförmigen Verzahnungen versehen sein. Das Triebrad 18 steht unter der Kraft eines Energiespeichers, welcher beispielsweise von einer Zahnstange 22 gebildet ist, die von einer Feder 23 vorgespannt ist.

Dem Hemmanker 10 ist ein Hemmrad 24 zugeordnet. Das Hemmrad 24 und ein Triebrad 25 sitzen auf einer Welle 26. Auf der Welle 26 ist ein Zahnrad 27 gelagert. Zwischen dem Zahnrad 27 und dem Triebrad 25 bzw. dem Hemmrad 24 ist eine Überholkupplung 28 der beschriebenen Art angeordnet. Das Zahnrad 27 kämmt mit dem Zahnrad 20. Das Triebrad 25 ist von der Kraft eines Energiespeichers belastet, der beispielsweise von einer Zahnstange 29 gebildet ist, die von einer Feder 30 vorgespannt ist.

Dem Hemmanker 11 ist ein Hemmrad 31 zugeordnet, das mit einem Triebrad 32 auf einer Welle 33 sitzt. Auf der Welle 33 ist ein Zahnrad 34 gelagert. Zwischen dem Zahnrad 34 und dem Triebrad 32 bzw. dem Hemmrad 31 ist eine Überholkupplung 35 der beschriebenen Art vorgesehen. Das Zahnrad 34 kämmt mit dem Zahnrad 20. Das Triebrad 32 steht unter der Kraft eines Energiespeichers, der beispielsweise auch hier von einem Zahnstange 36 gebildet ist, die von einer Feder 37 vorgespannt ist.

Das Zahnrad 21 greift in ein Zählrad 38 ein, welches auf einer Summenwelle 39 sitzt. An dem Zählrad 38 ist eine Herzkurve 40 ausgebildet. Dieser ist ein Rückstellhebel 41 zugeordnet. Das Zählrad 38 ist mittels eines an der Summenwelle (39) angreifenden Kupplungshebels 42 vom Zahnrad 21 zu entkuppeln.

Auf der Summenwelle 39 ist eine Anzeigewalze 43 befestigt, die an ihrem Außenumfang mit einer Beschriftung versehen ist, welche durch ein Fenster 44 der Vorderfront 45 des Selbstverkäufers abzulesen ist.

Außerdem sitzen auf der Summenwelle 39 Nockenscheiben 46. Diese sind gegenüber der Summenwelle 39 hinsichtlich der Winkellage ihrer Nocken 47 verstellbar. Jeder Nockenscheibe 46 ist ein Abtasthebel 48 zugeordnet. Die Abtasthebel 48 steuern die Freigabe von Ausgabeeinrichtungen des Selbstverkäufers.

Zum Aufziehen der Energiespeicher bzw. Zahnstangen 22, 29, 36 bzw. dem Vorspannen der betreffenden Federn 23, 30, 37 ist ein Aufzugsschieber 49 vorgesehen, welcher beim Betätigen einer der ausgabeeinrichtungen des Selbstverkäufers die Energiespeicher lädt. Außerdem sind mit den Ausgabeeinrichtungen des Selbstverkäufers der Rückstellhebel 41 und der Kupplungshebel 42 gekoppelt. Bei mechanischen Selbstverkäufern kann die Ankopplung des Rückstellhebels 41, des Kupplungshebels 42, des Aufzugsschiebers 49 und des Abtasthebels 48 mit entsprechenden Hebelübersetzungen erfolgen. Bei elektromechanischen Selbstverkäufern können zur Betätigung der genannten Glieder elektromagnetische Antriebsmittel vorgesehen sein.

Geht man beispielsweise davon aus, daß Auslösehebel für 1,- DM-, 2,- DM- und 5,- DM-Münzen vorgesehen sind, dann werden beispielsweise Räder mit folgenden Zahnzahlen vorgesehen:

Ersichtlich stehen dabei die Übersetzungen in den Getriebezügen in dem Verhältnis 1:2:5.

Die Wirkungsweise des beschriebenen Münzzählwerks ist etwa folgende:
Vor einem Verkaufsvorgang steht das Zählrad 38 in der Nullstellung. Durch das Fenster 44 ist an der Anzeigewalze 43 die Zahl Null abzulesen. Die Energiespeicher 22, 29, 36 sind aufgezogen. Jede Nockenscheibe 46 ist auf einen Verkaufspreis eingestellt.

Wird jetzt eine 1-, DM-Münze eingeworfen, dann gelangt diese über den nicht näher dargestellten Münzprüfer in den für die 1-, NM-Münzen vorgesehenen Münzschacht 3 und drückt dort den betreffenden Auslösehebel 1 nach unten, der mit seinem kurzen Hebelarm 7 dadurch das freie Ende 8 des Hemmankers 9 so verschwenkt, daß dessen einer Ankerhaken 14 außer Eingriff von dem Hemmrad 16 kommt und sein anderer Ankerhaken 15 in das Hemmrad 16 eingreift. Dabei führt das Hemmrad 16 einen Schritt um eine halbe Zahnteilung unter der Kraft der Zahnstange 22 durch. Sobald die Münze den Auslösehebel 1 verlässt, wird dieser unter der Kraft der Zugfeder 13 zurückgestellt. Gleichzeitig wird der Hemmanker 9 in seine Ausgangsstellung zurückgeschwenkt, wobei das Hemmrad 16 nochmals um eine halbe Zahnteilung gedreht wird. Insgesamt dreht sich also das Hemmrad 16 beim Einwurf einer Münze um einen Zahn. Entsprechend wird über die Überholkupplung 19 und das Zahnrad 21 das Zählrad 38 entsprechend gedreht. Im Fenster 44 erscheint die Beschriftung "1,-" der Anzeigewalze 43. Über die Summenwelle 39 sind auch die Nockenscheiben 46 um einen Schritt gedreht.

Beim Antrieb des Zahnrads 21 über das Hemmrad 16 halten die Überholkupplungen 28 und 35 die anderen Hemmräder 24, 31 entkuppelt.

Werden wietere 1,- DM-Münzen eingeworfen, dann wiederholen sich die beschriebenen Vorgänge. Die Anzeigewalze 43 zeigt beispielsweise nach dem Einwurf von drei 1,- DM-Münzen "3,-" an. Ist eine der Nockenscheiben 46 so eingestellt, daß der Verkaufspreis 3,- DM beträgt, dann rastet der betreffende Abtasthebel 48 ein und gibt die zugeordnete Ausgabeeinrichtung zur Warenentnahme frei.

Wird eine 2,- DM-Münze eingeworfen, dann wird das Hemmrad 24 in der beim Hemmrad 16 beschriebenen Weise durch den Hemmanker 10 bzw. den zugeordneten Auslösehebel 1 insgesamt um eine Zahnteilung bewegt. Das Hemmrad 24 steht dabei unter der Kraft der Zahnstange 29 bzw. der Feder 30. Über das Zahnrad 27 wird das Zahnrad 20 und damit auch das Zahnrad 21 gedreht. Aufgrund der beschriebenen Übersetzung wird das Zählrad 38 dabei um einen Winkel verschwenkt, der doppelt so groß ist wie bei einem Antrieb durch das Hemmrad 16. Bei einem Antrieb über den Getriebezug 10, 24, 28, 20, 21 entkuppeln die Überholkupplungen 19 und 35 die anderen Hemmräder 16, 31.

Entsprechendes gilt für den Getriebezug 11, 31, 33, 34, 35, 20, 21, der durch eine 5,- DM-Münze ausgelöst wird. Beim Einwurf einer 5,-DM-Münze wird das Zählrad 38 um gegenüber einem Antrieb über das Hemmrad 16 fünffachen Betrag degreht. An der Anzeigewalze 43 ist durch das Fenster 44 jeweils die Summe der im Zuge eines Kaufvorgangs eingeworfenen Münzen abzulesen.

Ist über einen der Abtasthebel 48 eine Warenausgabe freigegeben, dann kann eine Rückstellung des Münzzählwerks erfolgen. Es wird hierfür der Kupplungshebel 42 ver- . schwenkt, wodurch das Zählrad 38 vom Zahnrad 21 ausgerückt wird. Der Rückstellhebel 41, der sonst nicht an der Herzkurve 40 anliegt, drückt jetzt gegen diese, so daß die Anzeigewalze 43 und die Nockenscheiben 46 über die Summenwelle 39 in ihre Nullstellung gebracht werden. Die den einzelnen Getriebezügen zugeordneten Energiespeicher 22, 23; 29, 30; 36, 37 werden mittels des Aufzugsschiebers 49 gespannt. Die Zahnstangen 22, 29, 36 sind so ausgebildet und gelagert, daß sie bei der Aufzugsbewegung von den entsprechenden Triebrädern 18, 25, 32 entkuppelt sind. Der Aufzugsschieber 49 lässt sich ebenso wie der Kupplungshebel 42 und der Rückstellhebel 41 über die Ausgabeeinrichtung des Selbstverkäufers antreiben. Es ist jedoch auch möglich zum Antrieb des Rückstellhebels 41, des Kupplungshebels 42 und des Aufzugsschiebers 49 einen vom Benutzer zu bedienenden Griff oder elektromechanische Mittel vorzusehen.

Es ist nicht erforderlich, daß das Hemmrad 24 eine andere Zahnzahl aufweist, als die übrigen Hemmräder 16 und 31. Es kommt lediglich darauf an, bei einer Hin- und Herbewegung eines der Hemmanker 9, 10, 11 die damit freigegebene Drehbewegung durch den Verhältnissen der Münzwerte entsprechende Übersetzungsverhältnisse in den Getriebezügen auf das Zählrad 38 so zu übertragen, daß dieses sich bei höherwertigen Münzen um einen entsprechend größeren Winkel dreht.

Es ist auch möglich anstelle der im Ausführungsbeispiel beschriebenen, je einem Getriebezug zugeordneten Energiespeicher nur einen Energiespeicher vorzusehen, der allen Getriebezügen zugeordnet ist.

Soll nur ein Energiespeicher eingesetzt werden, dann lässt sich dieser beispiels weise so anordnen, daß er direkt auf das Zählrad oder die Summenwelle wirkt. Bei jedem Freigeben einer der Hemmanker dreht sich dann das Zählrad um einen entsprechenden Drehwinkel.

Der Energiespeicher wird dann bei ausgekuppelter Summenwelle 39 aufgezogen. Die Nullstellung der Anzeigewalze 43 wird so gelegt, daß sie bei aufgezogenem Energiespeicher eingestellt ist. Die Herzkurve 40 kann dann entfallen. Das Zurückstellen der Anzeigewalze und der Nockenscheiben erfolgt in diesem Falle zugleich mit dem Aufziehen des Energiespeichers.

Wenn mehr als drei Münzwerte zu verarbeiten sind, werden entsprechend mehr Getriebezüge eingesetzt.

Mit dem beschriebenen Münzzählwerk lassen sich auch mehrstellige Verkaufspreise, beispielsweise 1, 20, DM, einstellen. Die Zehnpfennigmünze wäre in diesem Fall der kleinste Münzwert, der einen Schritt des Zählrads bewirkt. Falls bei solchen Verkaufspreisen der konstruktiv notwendige Durchmesser der Anzeigewalze und der Nockenscheiben zu groß wird, kann für jede Stelle eine eigene Anzeigewalze und Nockenscheibe vorgesehen sein, wobei diese dann mit den bei Zählern üblichen, beim Zehnerübergang schaltenden Fortschalträdern verbunden sind.

## Patentansprüche

1. Münzzählwerk für einen Selbstverkäufer, bei dem von Münzen betätigte Auslösehebel (1) vorgesehen sind, die mittels Rad-Getriebezügen (9,10,11,16,24,31,19,28,35,20, 21, 27, 34) mit einer Summenwelle (39) gekoppelt sind, wobei die Übersetzungen in den einzelnen Rad-Getriebezügen (9, 16, 19, 20, 21; 10, 24, 27, 28; 11, 31, 34, 35) in Verhältnissen untereinander stehen, die den Verhältnissen der Münzwerte zueinander gleich sind, bei dem an der Summenwelle (39) ein Zählrad (38) und eine Steuereinrichtung für eine Ausgabeeinrichtung des Selbstverkäufers angeordnet sind, wobei die Steuereinrichtung die Ausgabeeinrichtung freigibt, wenn der Summenstand des Zählrades (38) dem an der Steuereinrichtung eingestellten Verkaufspreis gleich ist, und bei dem eine Rückstelleinrichtung das Zählrad (38) im Anschluß an eine Betätigung der Ausgabeeinrichtung zurückstellt und wenigstens ein mechanischer Energiespeicher (22, 23; 29, 30; 36, 37) auf die Rad-Getriebezüge wirkt, dadurch gekenzeichnet, daß an dem Energiespeicher (22, 23; 29, 30; 36, 37) eine bei einer Betätigung der Ausgabeeinrichtung betätigte, den Energiespeicher ladende Aufzugseinrichtung (49) angreift, daß in jedem Rad-Getriebezug ein Hemmrad (16,24, 31) vorgesehen ist, dem ein vom Auslösehebel (1) betätigter Hemmanker (9, 10, 11) zugeordnet ist, der in seinen beiden Endstellungen das Hemmrad (16, 24, 31) blockiert, und daß die Steuereinrichtung von auf der eine feste Anzeigewalze (43) tragenden Summenwelle (39) verstellbaren Nockenscheiben (46) gebildet ist.

2. Münzzählwerk nach Anspruch 1, dadurch gekennzeichnet, daß in den Getriebezügen (9, 16, 19, 20, 21; 10, 24, 27, 28; 11, 31, 34, 35) Überholkupplungen (19, 28, 35) angeordnet sind, die beim Antrieb der Summenwelle (39) über einen Getriebezug die anderen Getriebezüge entkuppeln.

3. Münzzählwerk nach einem der vorhergehenden Ansprüche, dadurch gekennzeichnet, daß ein den Getriebezügen gemeinsames Zahnrad (21) an dem Zählrad (38) angreift und daß die Summenwelle (39) von dem Zahnrad (21) mittels eines Kupplungshebels (42) entkuppelbar ist.

4. Münzzählwerk nach einem der vorhergehenden Ansprüche, dadurch gekennzeichnet, daß an dem Zählrad (38) eine Herzkurve (40) vorgesehen ist, auf welche ein Rückstellhebel (41) zur Rückstellung der Summenwelle (39) einwirkt.

5. Münzzählwerk nach einem der vorhergehenden Ansprüche, dadurch gekennzeichnet, daß der Auslösehebel (1) mit einem im Vergleich zu seiner Länge kurzen Hebelarm (7) den Hemmanker (9, 10, 11) an seinem freien Ende (8) betätigt und am Hemmanker (9,10,11) eine Feder (13) angreift, die diesen und über sein freies Ende (8) den Auslösehebel (1) zurückstellt.

6. Münzzählwerk nach einem der vorhergehenden Ansprüche, dadurch gekennzeichnet, daß für alle Getriebezüge ein gemeinsamer mechanischer Energiespeicher vorgesehen ist, der auf das Zählrad (38) oder die Summenwelle (39) wirkt.

## Revendications

1. Compteur de monnaie pour distributeur automatique, dans lequel sont prévus des leviers de déclenchement (1) actionnés par des pièces de monnaie, et qui sont couplés à un arbre de somme (39) au moyen de trains d'engrenages (9, 10, 11, 16, 24, 31, 19, 28, 35, 20, 21, 27, 34), les démultiplications des différents trains d'engrenages (9, 16, 19, 20, 21, 10, 24, 27, 28, 11, 31, 34, 35) ayant entre elles des rapports qui sont égaux aux rapports entre les valeurs de pièce, dans lequel sont disposés sur l'arbre de somme (39) une roue compteuse (38) et un dispositif de commande d'un dispositif de distribution du distributeur automatique, le dispositif de commande libérant le dispositif de distribution quand le compte total de la roue compteuse (38) est égal au prix de vente établi sur le dispositif de commande, et dans lequel un dispositif de rappel rappelle la roue compteuse (38) à la suite d'un actionnement du dispositif de distributeur, et au moins un accumulateur mécanique d'énergie (22, 23, 29, 30, 36, 37) agit sur les trains d'engrenages, caractérisé en ce que sur l'accumulateur d'énergie (22, 23, 29, 30, 36, 37) agit un dispositif de remontage (49), actionné lors d'un actionnement du dispositif de distribution, et qui charge l'accumulateur d'énergie, en ce que dans chaque train d'engrenages est prévue une roue d'échappement (16, 24, 31), à laquelle est adjoint un cliquet d'échappement (9, 10, 11) actionné par le levier de céclenchement (1) et qui, dans ses deux positions extrêmes, bloque la roue d'échappement (16, 24, 31), et en ce que le dispositif de commande est formé par des plateaux de came (46) réglables sur l'arbre de somme (39), qui porte un rouleau indicateur fixe (43).

2. Compteur de monnaie selon la revendication 1, caractérisé en ce que dans les trains d'engrenages (9, 16, 19, 20, 21, 10, 24, 27, 28, 11, 31, 34, 35) sont disposés des accouplements à roue libre (19, 28, 35) qui, lorsque l'arbre de somme (39) est entraîné par l'intermédiaire d'un train d'engrenages, désaccouplent les autres trains d'engrenage.

3. Compteur de monnaie selon l'une des revendications précédentes, caractérisé en ce qu'une roue dentée (21) commune aux trains d'engrenage engrène avec la roue compteuse (38), et en ce que l'arbre de somme (39) peut être désaccouplé de la roue dentée (21) au moyen d'un levier d'accouplement (42).

4. Compteur de monnaie selon l'une des revendications précédentes, caractérisé en ce que sur la roue compteuse (38) est prévue une came cardioïde (40), sur laquelle un levier de rappel (41) agit pour rappeler l'arbre de somme (39).

5. Compteur de monnaie selon l'une des revendications précédentes, caractérisé en ce que le levier de déclenchement (1), par un bras de levier (7) court en comparaison de sa longueur, actionne le cliquet d'échappement (9, 10, 11) à son extrémité libre (8) et sur le cliquet d'échappement (9, 10, 11) agit un ressort (13) qui rappelle celui-ci et, par l'intermédiaire de son extrémité libre (8), le levier de déclenchement (1).

6. Compteur de monnaie selon l'une des revendications précédentes, caractérisé en ce que pour tous les trains d'engrenage est prévu un accumulateur mécanique d'énergie commun, qui agit sur la roue dentée (38) ou l'arbre de somme (39).

## Claims

1. Coin counting apparatus for an automatic selling machine, wherein triggering levers (1) actuated by coins are provided, which are coupled by means of wheel gear trains (9, 10, 11, 16, 24, 31, 19, 28, 35, 20, 21, 27, 34) with a summating shaft (39), the transmissions in the individual wheel gear trains (9, 16, 19, 20, 21; 10, 24, 27, 28; 11, 31, 34, 35) being in ratios to one another which are equal to the ratios of the coin values to one another, wherein a count wheel (38) and a control device for a delivery device of the automatic selling machine are disposed on the summating shaft (39), wherein the control device releases the delivery device when the summated state of the count wheel (38) is equal to the sale price set at the control device, and wherein a resetting device resets the count wheel (38) following an actuation of the delivery device, and at least one mechanical energy store (22, 23; 29, 30; 36, 37) acts upon the wheel gear trains, characterized in that a winding-up device (49), which charges the energy store and which is actuated when the delivery device is actuated, acts upon the energy store (22, 23; 29, 30; 36, 37), that in each wheel gear train an escapement wheel (16,24,31) is provided, with which an escapement lever (9, 10, 11) actuated by the triggering lever (1) is associated, which escapement lever blocks, in its two limiting positions, the escapement wheel (16, 24, 31), and that the control device is constituted of cam discs (46), adjustable on the summating shaft (39) which carries a fixed indicator roller (43).

2. Coin counting apparatus according to claim 1, characterized in that the overriding clutches (19, 28, 35) are incorporated in the gear trains (9, 16, 19, 20, 21; 10, 24, 27, 28; 11, 31, 34, 35), which overriding clutches, when the summating shaft (39) is driven by one gear train, decouple the other gear trains.

3. Coin counting apparatus according to one of the preceding claims, characterized in that a gear wheel (21) common to the gear trains acts upon the count wheel (38), and that the summating shaft (39) can be decoupled from the gear wheel (21) by means of a coupling lever (42).

4. Coin counting apparatus according to one of the preceding claims, characterized in that a heart cam (40) is provided on the count wheel (38), a resetting lever (41) for resetting the summating shaft (39) acting upon this heart cam.

5. Coin counting apparatus according to one of the preceding claims, characterized in that the triggering lever (1) actuates the escapement lever (9, 10, 11) at its free end (8) with a lever arm (7) short in comparison to the length of the triggering lever, and a spring (13) acts upon the escapement lever (9, 10, 11), which spring resets this escapement lever and, via its free end (8), the triggering lever (1).

6. Coin counting apparatus according to one of the preceding claims, characterized in that, for all the gear trains, one common mechanical energy store is provided, which acts upon the count wheel (38) or upon the summating shaft (39).
